# EUROPÄISCHE PATENTSCHRIFT

(11) **EP 1 181 884 B1**
(45) Veröffentlichungstag und Bekanntmachung des Hinweises auf die Patenterteilung: **14.11.2007**
(21) Anmeldenummer: 00810762.5
(22) Anmeldetag: 25.08.2000
(51) Int. Cl.: A47K 10/36

(54) **Spender für Reinigungstüchlein**
Dispenser for cleaning wipes
Distributeur de tissu de nettoyage

(43) Veröffentlichungstag der Anmeldung: 27.02.2002
(73) Patentinhaber: HTS International Trading AG, 6340 Baar (CH)
(72) Erfinder: Besserer, Patrik, 9450 Altstätten (CH); Studer, Hans-Jörg, 8335 Hittnau (CH)
(74) Vertreter: Frauenknecht, Alois J.

(56) Entgegenhaltungen:
- WO-A-00/33713
- US-A- 5 452 832
- US-A- 5 772 291
- US-A- 6 069 354

## Beschreibung

Die vorliegende Erfindung bezieht sich auf einen Spender gemäss Patentanspruch 1 und auf ein Verfahren gemäss Anspruch 13.

Bereits sind elektrische Spender mit Reinigungstüchlein auch für die Analhygiene im Markt erschienen. Sie haben sich aber nicht bewährt, weil das Austauschen der Papierrollen ein Einfädeln in den Antriebsmechanismus erforderlich macht und bei der geringen Belastbarkeit der Papierbahn eine zu hohe Sorgfalt vom Bedienungspersonal erfordert. Im Falle von Feuchttüchlein entsteht im Mechanismus zusätzlich eine nicht kontrollierbare Verschmutzung, die zu unhygienischen oder sogar zur gesundheitsgfährdenden Keimbildungen führen kann.

Ein berührungsloser Papierspender zum Händetrocknen ist bekannt (US -A- 5,452,832) der über Fotozellen angesteuert ist. In einem aufklappbaren Gehäuse ist eine Papierrolle angeordnet, deren äusseres Endstück im unteren Gehäuseteil über Transportrollen und eine Schneideinrichtung geführt ist. Bei Annäherung einer Hand an das Spendergehäuse wird die Stromversorgung eines Antriebsmotors über eine vorbestimmbare Zeit aktiviert und ein Papierabschnitt ausgegeben. Das aus dem Spender herausragende Ende wird manuell an einer gezackten Messerklinge abgetrennt.

Dieser Spender weist den Nachteil einer vom aktuellen Rollenvorrat, bzw. vom entsprechenden Rollendurchmesser abhängigen Ausgabelänge der Papierportion auf und ist auf Grund seiner spezifischen Transport- und Schneideinrichtung nicht für feuchte Reinigungstüchlein geeignet.

Ein ähnlicher Spender (US -A- 5,772,291) wird über Fotovoltaik-Zellen gespeist und ist ebenfalls nur für die Ausgabe von saugfähigem Papier konzipiert.

Es ist daher Aufgabe der Erfindung die Nachteile des Stands der Technik der Papierspender zu beheben, d.h. einen Spender zu schaffen, der eine konstante Portion Reinigungstüchlein ausgibt und auch für feuchte Tüchlein geeignet ist. Diese sollen vor dem Einfluss von speziell im Toilettenbereich auch in der Atmosphäre auftretenden Keimen bewahrt werden. Es muss ein einwandfreier hygienischer Betrieb des Spenders gewährleistet sein.

Diese Aufgabe ist durch die Merkmale des Anspruchs 1 gelöst.

Das dort genannte Reinigungstüchlein, aus an sich bekanntem, üblicherweise Papier oder synthetischem Material welches mit einer hautfreundlichen, ebenfalls bekannten Reinigungsflüssigkeit getränkt ist, verbleibt hygienisch gelagert im Spender, bis der Detektor einen Bedarf meldet. Der durch den Detektor aktivierte Antriebsmechanismus transportiert danach das Tüchlein in Abwicklungsrichtung weiter, bis durch den eingebauten Sensor eine Trennlinie und/oder Perforation d.h. das Abrollen einer Portion festgestellt wird, so dass es nach dem Weitertransport, bei gestopptem Antrieb, vor dem Spender durch manuelles Ziehen abreiss- und benutzbar ist, ohne dass dieser irgendwie berührt wird.

Die erfindungsgemässe Lösung ermöglicht einen sehr hygienischen Aufbau des Spenders und gewährleistet eine einfache Bedienung und einen wirtschaftlichen Unterhalt.

Aus diesem Ablauf ergibt sich der Vorteil, dass in der "Standby-Stellung" beispielsweise mit flüchtigen Stoffen getränkte Tüchlein auch nach mehreren Stunden nicht austrocknen. Bei einem Nichtgebrauch des Spenders während Tagen trocknet lediglich ein schmaler Streifen aus, so dass das Tüchlein bei der nächsten Entnahme ebenfalls einwandfrei benutzbar ist.

Die als Abrisskante dienende Trennlinie bzw. Perforation, befindet sich jeweils, in Abwicklungsrichtung betrachtet knapp vor den fiktiven Berührungslinien der beiden Walzen. Dadurch ist die Tuchbahn kraftschlüssig sicher gehalten; auch bei einer nicht axialen Entnahme reisst diese nur an der Trennlinie bzw. Perforation wodurch eine sichere portionenweise Abgabe gewährleistet ist.

Der im Patentanspruch erwähnte Detektor kann ein berührungslos arbeitender Näherungsschalter, Infrarot-Detektor, eine Lichtschranke aber auch ein einfacher Mikroschalter sein, welcher beispielsweise einen anderen Vorgang detektiert bzw. durch diesen betätigbar wird.

Ebenso lässt sich die Steuerung unter Einbezug handelsüblicher Mikroprozessoren, mit entsprechenden Regelungs-, Oberwachungs- und Melde- Funktionen realisieren; im einfachsten Fall aber genügt bereits eine notorisch bekannte Relaisschaltung zur Steuerung.

Des Sensor wird vor oder hinter den Achsen der Walzen angeordnet. Wird eine unmittelbare Ansteuerung des Sensors gewählt, so befindet sich dieser bzw. seine zugehörigen Lichtleiter auf der Benutzerseite, nach den Walzen, ist jedoch eine Nachlaufzeit vorgesehen, befindet sich der Sensor vor den Walzen.

Verfahrensgemäss wird gemäss Anspruch 13, die aus der Kassette austretende, zusammenhängende Bahn an Reinigungstüchlein überwacht, sobald der Detektor den Antriebsmechanismus einschaltet. Ist keine Papier- oder Tuchbahn feststellbar so schaltet der Sensor den Antriebsmotor ab. Ist jedoch ein Tüchlein vorhanden, so wird der Strahlungsweg im Sensor so lange unterbrochen, bis die partiell strahlungsdurchlässige Trennlinie und/oder Perforierung erscheint. Je nach Anordnung des Sensors bzw. der zugehörigen Lichtleiter erfolgt die Abschaltung des Antriebs unverzüglich oder erst nach einer gewissen Verzögerungszeit. In jedem Fall muss die Trennlinie und/oder Perforierung, in Abwicklungsrichtung betrachtet vor den beiden Walzen liegen, damit diese den im Gerät verbleibenden Teil des nächsten Abschnitts (= Tüchlein) festklemmen und einen definierten Abriss gewährleisten.

In abhängigen Ansprüchen sind vorteilhafte weitere Ausgestaltungen des Erfindungsgegenstands beschrieben.

Nach Anspruch 2 ist der Sensor elektro-optische ausgebildet.

An sich genügt eine einzige mit dem Antriebsmechanismus verbundene Walze. Die in Anspruch 3 angegebene Ausführung ist besonders bei glatten und oder sehr feuchten Reinigungstüchlein empfehlenswert, da sie schlupffrei ist.

Die Ausgestaltung nach Anspruch 4 ist sehr betriebssicher und nahezu wartungsfrei.

Der Anpressdruck auf der Bahn zusammenhängender Reinigungstüchlein lässt sich durch die Massnahmen nach Anspruch 5 auf einfache Weise erhöhen.

Besonders günstig ist die Einlagerung von 0-Ringen nach Anspruch 6, da sie das Tüchlein schonen und eine zentrierende Ausrichtung der Bahn bewirken.

Durch die Ausrichtung des Sensors nach Anspruch 7 kann dieser näher zu den Achsen der Walzen positioniert werden, wodurch der Streifen von nicht in der Kassette gelagertem Material minimierbar ist.

Durch die Ausgestaltung der unteren Walze mit einer umlaufenden erhabenen Fläche gemäss Anspruch 8 lässt sich die Trennlinie und/oder Perforierung partiell öffnen, was deren Überwachung erleichtert und das Abreissen des Abschnitts nochmals vereinfacht.

Alternativ zu Anspruch 8 ist die Variante nach Anspruch 9 vorteilhaft, wenn das Tüchlein nicht oder nur wenig feucht ist. Durch eine fingerartige Stützfläche lässt sich der Sensor noch näher zu den Achsen der Walzen zuordnen: Eine feststehende Fläche erhöht aber die Reibung auf dem Tüchlein, was u.a. zu einem Abtropfen von Flüssigkeit führen kann.

Die Kombination der vorerwähnten Massnahmen mit einer reflektierenden Fläche dient der verbesserten Detektion der Trennlinie und/oder Perforation durch den Sensor, Anspruch 10.

Wird die reflektierende Schicht gemäss Anspruch 11 seitlich in Streifenform über die Transportwalze hinausgezogen, so lässt sich mit dem gleichen Sensor die Drehzahl des Antriebs kontrollieren.

Die Ausführungen des Spenders nach den Ansprüchen 1 bis 11 sind sehr stromsparend, so dass dieser entsprechend dem Anspruch 12 autonom ausgestaltbar ist.

Die Überwachung der Transportwalze mit den Massnahmen nach Anspruch 14 ergibt eine einfache Funktionskontrolle und lässt bei einem Drehzahlabfall auf eine niedrige Batterieladung schliessen; ein plötzlicher Anstieg der Signalamplitude zeigt eine leere Kassette oder ein gerissenes Tuchband an.

Das Verfahren nach Anspruch 15 ist besonders vorteilhaft, wenn mehr als ein Spender in einer vorgegebenen Reihenfolge benutzt werden soll. Dies kann beispielsweise ein erster mit Toilettenpapier bestückter Spender sein, der durch eine einfache Überwachung der Entnahme bzw. einer Drehbewegung, mittels des im Patentanspruch 1 erwähnten Detektors, einen zweiten mit Feuchttüchlein versehenen Spender ansteuert und diesen in der beschrieben Art bereitstellt.

Die aufgezeigten Verfahren ermöglichen technische Lösungen, die mit an sich bekannten Mitteln der Fernüberwachung kombinierbar sind und bei minimalem Personalaufwand ein Höchstmass an Betriebssicherheit ermöglichen.

Nachfolgen wird an Hand von Zeichnungen ein bevorzugtes Ausführungsbeispiel des Erfindungsgegenstands dargestellt.

Es zeigen:
- Fig. 1: einen an einer Wand montierten Spender für Feuchttüchlein in einer Perspektivdarstellung, vor der ersten Inbetriebnahme,
- Fig. 2: den Spender Fig. 1 mit geöffnetem Gehäuseoberteil,
- Fig. 3: den Spender Fig. 1 mit abgenommenem Gehäuseoberteil und aufgesetztem Antriebs-Support,
- Fig. 4: das Gehäuseunterteil mit seiner Transportwalze,
- Fig. 5: das Gehäuseunterteil Fig. 4 in einer Draufsicht,
- Fig. 6: eine Schnittdarstellung durch einen funktionsbereiten Spender, vor dem Entnehmen und Abtrennen eines Feuchtüchleins,
- Fig. 7: den Antriebs-Support aus Fig. 3 von innen,
- Fig. 8: eine erste Variante einer Ausgestaltung des elektro-optischen Sensors zur Detektion einer Perforierung im Feuchttüchlein,
- Fig. 9: eine zweite Variante eines elektro-optischen Sensors mit einer partiell wirkenden mechanischen Öffnung der Perforierung,
- Fig. 10: eine zu Fig. 9 analoge Ausgestaltung mit einer ausgeprägten Reflektorfläche zur verbesserten Detektion und
- Fig. 11: die Vorratskassette für Feuchttüchlein aus Fig. 2 in einer Einzeldarstellung, vor ihrem Einsatz im Spender.

Ein Spender für Feuchttüchlein ist in Fig. 1 mit 100 bezeichnet. Der Spender 100 ist in üblicher Weise - wie ein Toilettenpapier-Spender - an einer Wand W angeordnet.

Der Spender 100 besitzt ein Gehäuseoberteil 1, mit einem zentralen Fenster 2, hinter welchem ein Näherungsdetektor für die bedarfsgerechte Ausgabe von Feuchttüchlein T angeordnet ist. Das Vorhandensein eines ausgabebereiten Feuchttüchlein T lässt sich durch ein opakes Sichtfenster 3 erkennen; die Ausgaberichtung ist mit einem Pfeil gekennzeichnet.

Das Gehäuseoberteil 1 überragt ein Gehäuseunterteil 4, indem auf dessen rechten Seite ein Verschluss 5 ersichtlich ist.

Im geöffneten Spender 100 nach Fig. 2 sind weitere Einzelheiten ersichtlich:

An Seitenwänden 6 des Gehäuseoberteils 1 befinden sich Verriegelungsnocken 7, welche in einen Verschlussriegel 20 greifen können und mit dem Verschluss 5 das Oberteil 1 verriegeln lassen. Im Gehäuseunterteil 4 ist eine Kassette 21, mit einem Vorrat an aufgewickelten oder gefalteten Feuchttüchlein vorhanden, wobei deren Portionenlänge durch eine an sich bekannte Perforierung vorbestimmt ist. Die Kassette 21 besteht aus einem dünnwandigen Hartplastik und weist periphere und seitliche Versteifungen 22 bzw. 23 auf; eine umlaufende, die Kassette 21 seitliche überragende Auflagefläche 24 passt formschlüssig in das Unterteil 4. Im vorderen Teil der Kassette 21 ragt ein Codier-Nocken 10 heraus, der den Inhalt der Kassette charakterisiert bzw. anzeigt.

Rückseitig aus dem Gehäuseoberteil 1 ragen Taster 8 und 9, die beim Schliessen des Spenders 100 auf dem Codier-Nocken 10 aufliegen und dessen Form signalisieren.

Frontseitig ist im Gehäuseunterteil 4 eine Transportwalze 11 zu sehen. Diese weist links einen grossen Lagerzapfen 16 mit einem Zahnrad 17 sowie rechts, einen kleinen Lagerzapfen 19 auf, welche Zapfen in entsprechenden federnd ausgestalteten, geteilten Lagerstellen 16' bzw. 18 fixiert sind. Aus dem Grundkörper 14 der Transportwalze 11 stehen Reibringe 12 vor, welche dem Transport des - hier nicht gezeichneten - Feuchttüchleins dienen. Im weiteren sind Einstiche 13 im Grundkörper 14 ersichtlich, die zur Durchführung von später beschriebenen Sensoren dienen.

Weitere Teile sind der Darstellung Fig. 3 zu entnehmen; diese zeigt den Spender Fig. 1 und Fig. 2 bei abgenommenem Gehäuseoberteil 1, jedoch mit einem aufgesetzten Antriebs-Support 47. Dieser liegt mit seiner, durch eine Lagerstelle 48 angedeuteten Antriebswalze, direkt auf der Transportwalze 11 auf. Im oberen Teil des Supports 47 ist eine Schaltungsplatte E eingesetzt und mit Halterungen 46 fixiert. Die Schaltungsplatte E trägt auf ihrer Vorderseite den Näherungsdetektor, welcher hinter dem Fenster 2, vgl. Fig. 1, angeordnet ist; auf der Rückseite sind sämtliche elektronischen Bauteile für die Motorsteuerung und die Überwachung des Feuchttüchleins angeordnet.

Der Antriebs-Support 47 weist zudem zwei Durchbrüche 8' und 9' für einen 1. und einen 2. Taster auf, welche in Form von Mikroschaltern ausgeführt, im Gehäuseoberteil angeordnet sind. Im weiteren sind Durchbrüche 45 zu sehen, die aus Fügestellen zur mechanischen Verbindung mit dem Gehäuseoberteil 1 dienen. An einer hinteren Rückwand 43 sind Scharniere 44 angeordnet, die diese überragen und als Lagerstellen für das Gehäuseoberteil dienen. An einander gegenüberliegenden Seitenwänden 42 sind Einschnitte 42' vorhanden, so dass beim Schliessen des Spenders diese federnd in das Gehäuseoberteil 1 eingreifen und dort einrasten. In der Rückwand 43 befinden sich, insgesamt drei Durchbrüche 52, welche der Befestigung des Spenders an einer Wand dienen.

An der Kassette 21 ragt seitlich eine zylindrische Rollenführung 53 heraus, die einen axialen Kern und die in Form einer Spule aufgewickelten Feuchttüchlein drehbar lagert. Auflageflächen 24 der Kassette 21 sind durch Zentrierflächen 41 im Gehäuseunterteil 4 parallel zu den Walzen 11 und 30, vgl. Fig. 2, positioniert.

In der Fig. 4 sind in der Rückwand 43 sämtliche der drei der Befestigung dienenden Durchbrüche 52 zu sehen. Die Seitenwände 42 weisen in den hinteren, unteren Ecken Versteifungen 54 auf, die als Einbuchtungungen ausgestaltet sind. Zwischen den Versteifungen 54 befindet sich ein Batteriefach mit vier eingelegten Batterien B

In der Draufsicht Fig. 5 ist das Batteriefach einer Stromversorgung 50 mit vier Monozellen E vollständig ersichtlich. Über einer Vertiefung 49 im Gehäuseunterteil 4 ist eine Verbindungswelle 25 hinweg geführt, welche die beiden Verschlussriegel 20 trägt und auf ihrer rechten Seite mit einem drehbaren Verschluss 5 versehen ist.

Fig. 6 zeigt den Spender 100 in einer Schnittdarstellung, im Zusammenwirken der Funktionsteile.

Ersichtlich ist, wie der auf der Verbindungswelle 25 angebrachte Verschlussriegel 20 in den Verriegelungsnocken 7 greift und die beiden Teile, das Gehäuseunterteil 4 und das Gehäuseoberteil 1 mit einander verbindet.- Nicht eingezeichnet ist eine Feder, welche zwischen die beiden Teile 4 und 5 gespannt ist und die Walzen 30 und 11 gegeneinander aufeinander drückt bzw. diese auf das dazwischen liegende Feuchttüchlein T presst. Peripher und hinter der Antriebswelle 32 und der Transportwelle 33 ist ein Lichtleiter L hindurchgeführt, der die einzelnen Abschnitte des Feuchttüchleins T begrenzenden Perforierungen detektiert und einen darüber befindlichen Elektromotor M - einen Gleichstrommotor - über die Elektronik E steuert.

Ebenfalls ersichtlich ist, dass die Kassette 21 zweigeteilt ist und dass das Feuchttüchlein über zwei dichtende Ausgabelippen 26 ausgegeben wird. Darüber ragt der Codier-Nocken 10 aus der Mantelfläche der Kassette 21 heraus und drückt auf einen 1. Taster 8, der seinerseits mit einem Mikroschalter auf der Schaltungsplatte E verbunden ist. Der Taster 8 stellt einerseits das Vorhandensein einer Kassette 21 fest und anderseits kann er in Verbindung mit einem 2. Taster 9 auch die Qualität und/oder die Füllmenge der Kassette "einlesen".

Der Elektromotor M ist in einer Einbuchtung 29 des Antriebs-Supports 47 eingelassen, wobei das antriebsseitige Motorlager angedeutet und mit 28 bezeichnet ist. Vor dem Motorlager 28 befindet sich ein symbolisiert dargestelltes Zahnrad 27, welches als Antriebsritzel für die beiden Walzen 30 und 11 dient.

Ersichtlich sind in Fig. 6 je ein Ausschnitt 1' im Gehäuseoberteil 1 und ein weiterer Ausschnitt 4' im Gehäuseunterteil 4, welche der bequemen Entnahme des Tüchleins T dienen. Hier sind zusätzliche Auflageflächen 51 für die Kassette 21 erkennbar.

Der Antriebs-Support 47 ist in seinem inneren in Fig. 7 dargestellt.

Der Elektromotor M mit seinem antriebsseitigen Lager 28 und seinem Zahnrad 27 ist in einer Motorbefestigung 31 festgeklemmt und greift mit dem Zahnrad 27 in ein weiteres Stirnrad 15 auf der Antriebswalze 30. Deutlich zu sehen sind auf dieser Walze 30 die paarweise vorhandenen Reibringe 34 und die durch zwei Einstiche 13 hindurch geführten Lichtleiter L und L'. Am oberen Ende des Lichtleiter L befindet sich eine Sendediode 35, welche einen Lichtstrahl S durch den Lichtleiter L schickt und der bei einem nicht vorhandenen Tüchlein T oder bei einer vorhandenen Perforierung im Tüchlein T als Lichtstrahl S' über den Lichtleiter L' zu einer Empfangsdiode 36 geleitet wird.

Sämtliche elektronischen Komponenten befinden sich in an sich bekannter Weise auf der Schaltungsplatte E, die durch Halterungen 46 mit Klemmstellen im Antriebs-Support 47 fixiert ist. Fügestellen 45' passen zu denjenigen auf dem Gegenstück des Antriebs-Supports 47, welche in Fig. 3 mit 45 bezeichnet sind.

Das Zusammenspiel der Antriebswalze 30 mit der Transportwalze 11 und einem dazwischen geführten Feuchttüchlein T sind der Fig. 8 zu entnehmen. Hier sieht man, dass der Lichtleiter L bogenförmig unter das Feuchttüchlein T geführt ist und dass im Falle des Auftretens einer an sich notorisch bekannten Perforation im Tüchlein T, im Lichtleiter L' ein Lichtstrahl durchtreten kann, der in der Empfangsdiode 36 ein elektrisches Signal generiert.

Ebenfalls ersichtlich sind die paarweise vorhandenen Reibringe 34 in der Antriebswalze 30, zwischen welchen gleichartige Reibringe 12 greifen und die in Verbindung miteinander das Feuchttüchlein transportieren und selbsttätig parallel führen. Die Kraftübertragung zwischen den Zahnrädern 15 und 17 ist ebenfalls ersichtlich. Der Eingriff der beiden Stirnräder 15 und 17 erfolgt in an sich bekannter Weise federbelastet.

Eine alternative Ausgestaltung der Detektion einer Perforation im Tüchlein T ist der Fig. 9 zu entnehmen. Hier befindet sich eine torisch ausgeformte Fläche 37 zwischen zwei Reibringen 12 und überragt diese auf ihrem grössten Durchmesser. Es ist offensichtlich, dass sich durch diese Massnahme auch eine nur schwach ausgebildete Perforierung öffnet und den gezeichneten Schlitz P' bildet, durch den ein auf der torische Fläche 37 reflektierter Strahl sicher erfasst wird.- Zur verbesserten Nutzung der vorhandenen Strahlungsleistung ist der Lichtleiter L grösser dimensioniert, während der Lichtleiter L' eine konisch auslaufende Glasfaserstrecke ist.

Eine analoge Lösung ist im Beispiel nach Fig. 10 zu sehen. Anstelle der vorher beschriebenen torischen Fläche ist hier ein Finger mit einer bombierten Stützfläche 38 vorgesehen. Die Stützfläche ist mit einer metallisch reflektierenden Schicht 39 versehen und erfordert daher eine noch kleinere Strahlungsleistung; die geöffnete Perforierung P', d.h. der Schlitz kann hier kürzer sein.

Die Einzeldarstellung Fig. 11 zeigt die Kassette 21 in einer seitlichen Perspektivdarstellung vor deren Einlegen in einen Spender. Frontseitig ist ein Griffteil 40' zu sehen, welches durch ein manuelles Abbiegen an der Bruchkante 40 abgetrennt wird, wodurch ein Streifen eines Feuchttüchleins sichtbar wird, der auf die Walzen 30 gelegt wird. Vgl. Fig. 6, welche die Situation nach dem Schliessen des Gehäuseoberteils 1 zeigt.- Die Art des Einlegens erfolgt in ähnlicher Weise wie bei den sogenannten Sofortbild-Kameras.

Der Spender 100 ist weitgehend aus notorischen bekannten Materialien, insbesondere Kunststoffen aufgebaut; ebenso sind die elektronischen Komponenten handelsüblich.

Die Steuerung des Elektromotors M erfolgt derart, dass eine festgestellte Perforation die Walzen 30 und 11 noch soweit Weiterdrehen lässt, bis die beiden Perforationen P in die in Fig. 6 dargestellten Lagen kommen und dass Tüchlein T leicht abreissbar ist.

Durch weitere reflektierende Stellen auf einer der Walzen 11 oder 30 oder einem der Zahnräder 17 bzw. 15 lassen sich Drehzahlinformationen in den Lichtleiter L' einblenden, so dass diese durch ein einfaches Frequenzfilter und/oder eine an sich bekannte Frequenzweiche von der Feststellung und Signalisierung der Perforationen getrennt, eine Drehzahlmessung- und Überwachung erlauben.

Die Kassetten 21 sind an sich bereits in ähnlicher Art für von Hand abzurollende Geräte bekannt und haben sich als sehr hygienisch und gut lagerfähig erwiesen.

Während im Ausführungsbeispiel ein Näherungsdetektor zur Initiierung des Spenders vorgesehen ist, kann dies in anderen Fällen von der vorgängigen Benutzung eines anderen Gerätes, wie beispielsweise einer Wasserspülung, eines Wasserausflusses (Wasserhahn) oder auch von der vorrangigen Benutzung einer konventionellen Toilettenpapierrolle abhängig sein.

Der Erfindungsgegenstand weist alle Voraussetzungen auf, um in Verbindung mit einer Datenfernübertragung auch von einer Zentrale aus überwachungsfähig und steuerbar zu sein.

## Patentansprüche

1. Spender für Reinigungstüchlein, insbesondere angefeuchtetes Toilettenpapier, bestehend aus einem Gehäuseunterteil (4) und einem aufklappbaren Gehäuseoberteil (1), wobei im Spender ein Detektor vorgesehen ist, der einen elektrisch angetriebenen Antriebsmechanismus mit zwei Walzen (11,30) zur zeitgerechten portionenweisen Ausgabe von Reinigungstüchlein (T) initiiert, wobei die Reinigungstüchlein (T) in einer austauschbaren Kassette (21) abwickelbar gelagert sind und eine die Ausgabeportion bestimmenden Trennlinie und/oder Perforierung (P) aufweisen, wobei das Gehäuseunterteil (4) wenigstens ein Auflager für die Kassette (21) aufweist, wobei dem Auflager in Abwicklungsrichtung der Reinigungstüchlein eine im Gehäuseunterteil (4) drehbar gelagerte Transportwalze (11) vorgelagert ist, wobei im Gehäuseoberteil (1) der Antriebsmechanismus, bestehend aus einem Elektromotor (M), einem Getriebe (27, 15) und einer Antriebswalze (30) vorgesehen ist, und wobei ein Sensor (35,36;L,L') den Achsen der beiden Walzen vor- oder nachgelagert angeordnet ist, der die Trennlinie und/oder Perforation (P) feststellt und die Stromzufuhr zum Elektromotor (M) des Antriebsmechanismus unterbricht.

2. Spender nach Anspruch 1, wobei der Sensor (35,36;L,L') elektro-optisch ausgebildet ist.

3. Spender nach Anspruch 1 oder 2, wobei die Antriebswalze (30) über ein Getriebe (15,17) mit der Transportwalze (11) synchron gekoppelt ist.

4. Spender nach Anspruch 2 , wobei der Sender- und der Empfängerteil (35, 36) des elektro-optischen Sensors (35, 36; L,L') im Gehäuseoberteil (1) angeordnet und in ihrer Strahlungsrichtung bzw. Strahlungsdetektionsrichtung auf die Oberfläche des Reinigungstüchleins (T) ausgerichtet sind, und dass im Gehäuseunterteil (4) eine Strahlung reflektierende Schicht (39) und/oder ein Strahlungsleiter (L) angeordnet sind.

5. Spender nach einem der Ansprüche 1 bis 4, wobei wenigstens die Transportwalze (11) mehrere scheibenförmige Erhebungen aufweist.

6. Spender nach Anspruch 5, wobei in die Erhebungen kraftschlüssig Reibringe (12) eingelagert sind, welche diese überragen, auf dem Tüchlein (T) aufliegen und dieses transportieren.

7. Spender nach Anspruch 5 oder 6, wobei der Sensor (35,36;L,L') auf einen Zwischenraum zwischen zwei benachbarten Erhebungen ausgerichtet ist.

8. Spender nach einem der Ansprüche 5 bis 7, wobei die Transportwalze (11) wenigstens zwischen zwei Erhebungen als torische Fläche (37) ausgebildet ist, wobei deren grösster Durchmesser gegenüber den scheibenförmigen Reibringe (12) vorsteht.

9. Spender nach einem der Ansprüche 5 bis 7, wobei im Gehäuseunterteil eine bombierte Stützfläche (38), über die Transportwalze (11) hinausragend, angeordnet ist.

10. Spender nach Anspruch 8 oder 9, wobei die torische Fläche (37) bzw. die bombierte Stützfläche (38) eine strahlungsreflektierende Schicht (39) aufweist, auf die zumindest ein Empfängerteil (36;L') des Sensors ausgerichtet ist.

11. Spender nach Anspruch 9, wobei die Transportwalze (11) eine seitliche strahlungsreflektierende Schicht aufweist, die in axialer Richtung unterbrochen und/oder streifenförmig ausgebildet ist.

12. Spender nach einem der Ansprüche 1 bis 11, wobei die Stromversorgung (50) für den Antriebsmechanismus (M;27,15) im Gehäuseunterteil (4) angeordnet ist und aus einer Niederspannungsquelle, bevorzugt aus Trockenbatterien (B) besteht.

13. Verfahren zum Betrieb wenigstens eines Spenders für Reinigungstüchlein, insbesondere Toilettenpapier und/oder angefeuchtete Papiertüchlein, bestehend aus einem Gehäuseunterteil und einem aufklappbaren Gehäuseoberteil, wobei im Spender ein Detektor vorgesehen ist, der einen elektrisch angetriebenen Antriebsmechanismus zur zeitgerechten portionenweisen Ausgabe von Reinigungstüchlein steuert wobei die Reinigungstüchlein in einer austauschbaren Kassette abwickelbar gelagert sind und eine die Ausgabeportion bestimmenden Trennlinie und/oder Perforierung aufweisen, wobei durch einen elektro-optischen Sensor, in einem ersten Verfahrensschritt das Vorhandensein eines aus der Kassette herausragenden Tüchleins überprüft wird, wobei bei dessen Vorhandensein der Sensor in einem zweiten Schritt den Antriebsmechanismus so lange ansteuert, bis er die erste Trennlinie und/oder Perforation detektiert und in einem nächsten Schritt die Stromzufuhr zum Antriebsmechanismus unterbricht.

14. Verfahren nach Anspruch 13 wobei eine Transportwalze für das Tüchlein vorgesehen ist, die zumindest partiell eine peripher unterbrochene strahlungsreflektierende Schicht aufweist, und wobei der Sensor die Drehbewegung der Walze und deren Winkelgeschwindigkeit überwacht und wobei beim Auftreten einer hohen Signalamplitude die Stromzufuhr unterbrochen wird.

15. Verfahren nach Anspruch 13, wobei einander zugeordnete Spender durch den Detektor derart angesteuert werden, dass eine vorgegebene sequentielle Bereitstellung der Tüchlein vorgenommen wird.

## Claims

1. A dispenser for cleansing tissues, in particular moistened toilet paper, the said dispenser consisting of a housing lower element (4) and a swing-up housing upper element (1), there being provided in the dispenser a detector which initiates an electrically driven drive mechanism with two rollers (11, 30) for the timely portion-wise delivery of cleansing tissues (T), the cleansing tissues (T) being unwindably stored in a replaceable holder (21) and having a parting line and/or perforation (P) defining the delivery portion, the housing lower element (4) having at least one support for the holder (21), there being positioned upstream of the support in the cleansing tissue unwinding direction a conveying roller (11) that is rotatably mounted in the housing lower element (4), there being provided in the housing upper element (1) the drive mechanism, consisting of an electric motor (M), a gear mechanism (27, 15) and a drive roller (30), and there being arranged upstream or downstream of the shafts of the two rollers a sensor (35, 36; L, L') which senses the parting line and/or perforation (P) and which disconnects the power supply to the electric motor (M) of the drive mechanism.

2. A dispenser according to claim 1, wherein the sensor (35, 36; L, L') is of an electro-optical design.

3. A dispenser according to claim 1 or claim 2, wherein the drive roller (30) is synchronously coupled to the conveying roller (11) via a gear mechanism (15, 17).

4. A dispenser according to claim 2, wherein the transmitter component and the receiver component (35, 36) of the electro-optical sensor (35, 36; L, L') are arranged in the housing upper element (1) and, in their radiation direction and radiation detection direction respectively, are oriented onto the surface of the cleansing tissue (T), and wherein a radiation-reflecting layer (39) and/or a radiation guide (L) are arranged in the housing lower element (4).

5. A dispenser according to any one of claims 1 to 4, wherein at least the conveying roller (11) has a plurality of disc-shaped raised portions.

6. A dispenser according to claim 5, wherein friction rings (12) are non-positively embedded in the raised portions, the said rings projecting beyond the raised portions, resting on the tissue (T) and conveying it.

7. A dispenser according to claim 5 or claim 6, wherein the sensor (35, 36; L, L') is oriented onto an interspace between two adjacent raised portions.

8. A dispenser according to any one of claims 5 to 7, wherein the conveying roller (11) is, at least between two raised portions, in the form of a toric face (37), the largest diameter of which projects beyond the disc-shaped friction rings (12).

9. A dispenser according to any one of claims 5 to 7, wherein there is arranged in the housing lower element a bowed supporting face (38) projecting beyond the conveying roller (11).

10. A dispenser according to claim 8 or claim 9, wherein the toric face (37) or the bowed supporting face (38) has a radiation-reflecting layer (39) onto which is oriented at least a receiver component (36; L') of the sensor.

11. A dispenser according to claim 9, wherein the conveying roller (11) has a lateral radiation-reflecting layer which is discontinuous in an axial direction and/or is of a striped design.

12. A dispenser according to any one of claims 1 to 11, wherein the power supply (50) for the drive mechanism (M; 27, 15) is arranged in the housing lower element (4) and consists of a low-voltage source, preferably of dry batteries (B).

13. A method for operating at least one dispenser for cleansing tissues, in particular toilet paper and/or moistened paper tissues, the said dispenser consisting of a housing lower element and a swing-up housing upper element, there being provided in the dispenser a detector which controls an electrically driven drive mechanism for the timely portion-wise delivery of cleansing tissues, the cleansing tissues being unwindably stored in a replaceable holder and having a parting line and/or perforation defining the delivery portion, wherein the presence of a tissue projecting from the holder is checked by means of an electro-optical sensor in a first method step and, if the tissue is present, the sensor activates the drive mechanism in a second step until the sensor detects the first parting line and/or perforation and, in a next step, disconnects the power supply to the drive mechanism.

14. A method according to claim 13, wherein there is provided for the tissue a conveying roller which, at least in part, has a peripherally discontinuous radiation-reflecting layer, and wherein the sensor monitors the rotation of the roller and its angular velocity, and wherein the power supply is disconnected if a high signal amplitude occurs.

15. A method according to claim 13, wherein mutually associated dispensers are activated by the detector such that a specified sequential supply of the tissues is effected.

## Revendications

1. Distributeur de tissu de nettoyage, en particulier de papier hygiénique humidifié, constitué d'une partie inférieure de carter (4) et d'une partie supérieure de carter (1) rabattable, distributeur dans lequel est prévu un détecteur, qui initialise un mécanisme d'entraînement à commande électrique avec deux rouleaux (11, 30) pour la distribution par portions en temps voulu de tissu de nettoyage (T), les tissus de nettoyage (T) sont logés avec une possibilité de déroulement dans une cartouche interchangeable (21) et présentent une ligne de coupe et/ou perforation (P) qui définit la portion de distribution, la partie inférieure de carter (4) présente au moins un support pour la cartouche (21), un rouleau de transport (11) monté tournant dans la partie inférieure de carter (4) est monté en avant du support dans la direction de déroulement des tissus de nettoyage, le mécanisme d'entraînement, constitué d'un moteur électrique (M), d'un engrenage (27, 15) et d'un rouleau d'entraînement (30), est prévu dans la partie supérieure de carter (1), et un détecteur (35, 36 ; L, L'), qui détecte la ligne de coupe et/ou perforation (P) et coupe l'alimentation en courant du moteur électrique (M) du mécanisme d'entraînement, est monté en amont ou en aval des axes des deux rouleaux.

2. Distributeur suivant la revendication 1, dans lequel le détecteur (35, 36; L, L') a une réalisation électro-optique.

3. Distributeur suivant l'une des revendications 1 et 2, dans lequel le rouleau d'entraînement (30) est couplé en synchronisme par l'intermédiaire d'un engrenage (15, 17) avec le rouleau de transport (11).

4. Distributeur suivant la revendication, 2, dans lequel la partie émettrice et la partie réceptrice (35, 36) du détecteur électro-optique (35, 36 ; L, L') sont disposées dans la partie supérieure de carter (1) et orientées sur la surface du tissu de nettoyage (T) dans leur direction de rayonnement et/ou direction de détection du rayonnement, et dans lequel une couche (39) réfléchissant le rayonnement et/ou un guide de lumière (L) sont disposés dans la partie inférieure de carter (4).

5. Distributeur suivant l'une des revendications 1 à 4, dans lequel au moins le rouleau de transport (11) présente plusieurs exhaussements en forme de disques.

6. Distributeur suivant la revendication 5, dans lequel des anneaux de friction (12) sont intercalés par force d'adhérence dans les exhaussements, dont ils dépassent, s'appliquent sur le tissu (T) et le transportent.

7. Distributeur suivant l'une des revendications 5 et 6, dans lequel le détecteur (35, 36 ; L, L') est orienté sur un espace intermédiaire entre deux exhaussements voisins.

8. Distributeur suivant l'une des revendications 5 à 7, dans lequel le rouleau de transport (11) est réalisé au moins entre deux exhaussements sous forme de surface torique (37), le diamètre maximal de cette dernière dépassant des anneaux de friction (12) en forme de disques.

9. Distributeur suivant l'une des revendications 5 à 7, dans lequel une surface d'appui (38) bombée, dépassant du rouleau de transport (11), est disposée dans la partie inférieure de carter.

10. Distributeur suivant l'une des revendications 8 et 9, dans lequel la surface torique (37) et/ou la surface d'appui (38) bombée présentent une couche (39) réfléchissant le rayonnement, sur laquelle est orientée au moins une partie réceptrice (36 ; L') du détecteur.

11. Distributeur suivant la revendication 9, dans lequel le rouleau de transport (11) présente une couche latérale réfléchissant le rayonnement, qui est interrompue dans la direction axiale et/ou réalisée en forme de bande.

12. Distributeur suivant l'une des revendications 1 à 11, dans lequel l'alimentation en courant (50) pour le mécanisme d'entraînement (M ; 27, 15) est disposée dans la partie inférieure de carter (4) et est constituée d'une source à basse tension, de préférence de piles sèches (B).

13. Procédé de fonctionnement d'au moins un distributeur de tissu de nettoyage, en particulier de papier hygiénique et/ou de tissu de papier humidifié, constitué d'une partie inférieure de carter et d'une partie supérieure de carter rabattable, dans lequel il est prévu dans le distributeur un détecteur, qui commande un mécanisme d'entraînement à commande électrique pour la distribution par portions en temps voulu de tissus de nettoyage, les tissus de nettoyage sont logés avec une possibilité de déroulement dans une cartouche interchangeable et présentent une ligne de coupe et/ou perforation qui définit la portion de distribution, un détecteur électro-optique, dans une première étape de procédé, vérifie la présence d'un tissu dépassant de la cartouche, le détecteur, en cas de présence de ce tissu, commande dans une deuxième étape le mécanisme d'entraînement, jusqu'à ce qu'il détecte la première ligne de coupe et/ou perforation, et coupe dans une étape suivante l'alimentation en courant du mécanisme d'entraînement.

14. Procédé suivant la revendication 13, dans lequel il est prévu pour le tissu un rouleau de transport, qui présente au moins partiellement une couche réfléchissant le rayonnement interrompue en périphérie, le détecteur contrôle la vitesse de rotation du rouleau et sa vitesse angulaire, et l'alimentation en courant est coupée en présence d'une forte amplitude des signaux.

15. Procédé suivant la revendication 13, dans lequel des distributeurs mutuellement associés sont commandés par le détecteur de telle sorte qu'une fourniture séquentielle prédéfinie des tissus est assurée.
